# FASCICULE DE BREVET EUROPEEN

(11) **EP 4 134 167 B1**
(45) Date de publication et mention de la délivrance du brevet: **20.03.2024**
(21) Numéro de dépôt: 22187832.5
(22) Date de dépôt: 29.07.2022
(51) Int. Cl.: B05B 7/14, E04F 21/12

(54) **TÊTE DE LANCE**
LANZENKOPF
LANCEHEAD

(30) Priorité: 11.08.2021 FR 2108633
(43) Date de publication de la demande: 15.02.2023
(73) Titulaire: 2C Distribution, 17590 Saint Clément des Baleines (FR)
(72) Inventeur: CATHERINE, Christian, 17590 Saint Clément des Baleines (FR)
(74) Mandataire: Ipside

(56) Documents cités:
- WO-A1-2020/031145
- CN-B- 103 470 014
- CN-U- 204 266 556

## Description

### Domaine technique

La présente invention se rapporte au domaine des outils pour le bâtiment.

La présente invention concerne plus particulièrement une tête de lance.

### Technique antérieure

L'application à la machine des enduits de façade est apparue en France au cours des années 1980 et s'est progressivement généralisée. Tout d'abord réalisés par des entreprises spécialisées dans la projection, les enduits sont maintenant également réalisés par des entreprises de maçonnerie qui se sont équipées de machines à projeter, notamment dans les zones rurales.

Si les machines se sont modernisées, la technique a peu évolué.

Le mortier mélangé par la machine est transféré dans une cuve de reprise où il est pompé grâce à une pompe de type Moyneau (rotor et stator également appelés vis et jaquette) et transporté sous pression au travers de tuyaux jusqu'à la lance de projection.

La simple pression exercée sur le produit n'est pas suffisante pour projeter et faire adhérer le produit sur le support. De l'air comprimé est introduit dans la lance de projection, permettant ainsi de produire un jet plus ou moins large permettant l'adhérence du mortier à son support.

L'air comprimé a également pour fonction d'assurer l'embrayage et le débrayage du système de pompage.

Dans les lances actuelles, le produit arrive à la lance par une conduite en caoutchouc de diamètre 25 millimètres. La lance est munie d'une vanne de fermeture à boisseau sphérique. Un injecteur d'air mobile coulisse dans le logement de la tête de lance et comporte un tube rigide de diamètre 10 millimètres, une vanne d'air pour l'ouverture et la fermeture du circuit et en aval une deuxième vanne d'air. Une vis de blocage dans le corps de la tête de lance permet son maintien. A l'extrémité de la lance, une buse de projection permet le passage du mélange air - produit. Cette buse peut être d'un diamètre de 6, 8, 10, 12, 14, 16 ou 18 millimètres. Elle est soit clipsée, soit positionnée dans un porte buse vissé.

En fonction du diamètre de la buse, un réglage de la position de l'injecteur d'air est nécessaire. L'injecteur d'air doit être reculé de la même valeur que le diamètre de l'orifice de la buse. Par exemple, pour une buse de 10 millimètres, l'injecteur d'air doit être reculé de 10 millimètres par rapport au plan de la buse.

Deux manoeuvres sont nécessaires pour démarrer ou arrêter la projection :
- Au démarrage : ouverture de la vanne produit puis ouverture de l'air
- Arrêt : fermeture de la vanne d'air, puis fermeture de la vanne de produit.

La lance actuelle présente les inconvénients suivants :
- Nécessité de régler l'injecteur d'air en fonction du diamètre de la buse.
- La face de la buse est perpendiculaire au flux de sortie du produit, entraînant des risques de bouchon.
- Le taraudage dans le corps de lance pour la vis de maintien s'use rapidement et l'injecteur d'air n'est plus maintenu correctement.
- La manipulation des vannes d'air n'est pas instinctive, compte tenu de leur situation.

WO2020/031145A1 décrit une lance de projection d'un mortier humide.

### Exposé de l'invention

L'invention vise à remédier aux inconvénients de l'art antérieur en proposant une tête de lance pour la projection d'enduits, qui soit plus ergonomique et également plus simple à utiliser, avec un coût de fabrication moins élevé.

A cet effet, l'invention concerne une tête de lance pour la projection d'enduits, comportant un corps réalisé par moulage, une buse mobile par vissage et un injecteur d'air fixe, comportant une vanne d'alimentation et une vanne d'échappement, qui permettent d'ajuster le débit d'air dans la tête de lance, dans laquelle ladite buse est vissée sur ledit corps, permettant un bon réglage de sa position par rapport à l'injecteur, et comportant une vis de blocage, permettant le maintien de l'injecteur dans sa position après sa mise en place.

La tête de lance selon la présente invention présente les avantages suivants :
- La prise en main est ergonomique.
- L'injecteur d'air est fixe.
- L'embout de la tête de lance est muni d'un filetage avec un pas adapté à la granulométrie de l'enduit.
- Des buses de différents diamètres se vissent sur la tête de lance.
- Les buses sont coniques et canalisent bien le produit vers la sortie.
- Buses et tête de lance sont réalisées par moulage dans une matière non adhérente et résistante à l'abrasion.
- Les vannes d'air sont intégrées à la tête de lance avec un positionnement ergonomique.
- Le vissage ou dévissage de la buse permet son positionnement par rapport au tube d'injection d'air qui reste fixe, on peut ainsi faire varier la largeur du jet pendant la projection, ce qui évite les projections non souhaitées.

Selon un mode de réalisation, la tête de lance comporte une vis pointeau permettant de maintenir la position de l'injecteur.

Selon un mode de réalisation, ledit injecteur est un tube en acier.

Selon un mode de mise en oeuvre particulier, la tête de lance comporte une vanne d'échappement de précision complémentaire permettant un réglage précis du débit d'air pour la réalisation des finitions grain ou brutes de projection.

Selon un mode de réalisation, la tête de lance comporte en outre des éléments de marquage, permettant d'ajuster précisément l'avancée ou le recul de la buse afin d'ajuster le jet de projection d'enduit et d'offrir un repère par rapport à la position de l'injecteur d'air.

Selon un mode de réalisation, lesdits éléments de marquage ont un pas de deux millimètres.

Selon un mode de mise en oeuvre particulier, la buse possède une forme conique.

Selon un mode de mise en oeuvre particulier, la tête de lance comporte des moyens pour se raccorder directement au tuyau d'arrivée du produit (enduit ou mortier) ou bien au moyen d'un élément intermédiaire comportant un raccord rapide supportant une pression de quarante bars.

Selon un mode de réalisation, les orifices correspondant à la vanne d'échappement et à la vanne d'échappement de précision sont positionnés face à face et perpendiculairement au corps, leur croisement avec le conduit en provenance de la vanne d'alimentation formant chambre de distribution.

La présente invention se rapporte également à une lance comportant la tête de lance précédemment évoquée.

### Brève description des dessins

[Fig.1A] représente la tête de lance selon l'invention, dans un mode de réalisation.
[Fig.1B] est une vue en coupe de la tête de lance selon l'invention, dans un mode de réalisation.
[Fig.1C] représente la tête de lance selon l'invention, dans un mode de réalisation.
[Fig.2] représente la tête de lance selon l'invention, dans un mode de réalisation.
[Fig.3A] illustre le tube injecteur.
[Fig.3B] représente également le tube injecteur.
[Fig.4A] illustre la buse de la tête de lance.
[Fig.4B] représente également la buse de la tête de lance.
[Fig.4C] représente également la buse de la tête de lance.
[Fig.4D] représente également la buse de la tête de lance.
[Fig.5A] illustre le corps de la tête de lance.
[Fig.5B] représente également le corps de la tête de lance.
[Fig.5C] représente également le corps de la tête de lance.
[Fig.5D] représente également le corps de la tête de lance.
[Fig.5E] illustre également le corps de la tête de lance.

### Description détaillée

La présente invention se rapporte à une tête de lance 100 pour la projection d'enduit, qui est un mélange d'air et de produit.

Elle comporte un corps 101 réalisé par moulage, une buse 102 mobile par vissage et un injecteur 103 d'air fixe.

La buse 102 et la tête de lance 100 sont réalisées par moulage dans une matière non adhérente et résistante à l'abrasion.

Le corps 101 moulé reçoit les vannes d'air.

Dans un mode de réalisation, la tête de lance 100 selon l'invention comporte une vis pointeau permettant de maintenir la position de l'injecteur 103.

Les vannes d'air sont intégrées à la tête de lance 100 avec un positionnement ergonomique.

Elle comporte également une vanne pneumatique 104 et une vanne 105 d'échappement. Ces vannes permettent d'ajuster le débit d'air dans la tête de lance 100.

Dans un mode de réalisation, la tête de lance 100 comporte en outre une vanne d'échappement de précision 107 complémentaire permettant un réglage précis du débit d'air pour la réalisation des finitions grain ou brutes de projection.

Dans un mode de réalisation, la tête de lance 100 comporte en outre des éléments de marquage, permettant d'ajuster précisément l'avancée ou le recul de la buse 102 afin d'ajuster le jet de projection d'enduit et d'offrir un repère par rapport à la position de l'injecteur 103 d'air.

Dans un mode de réalisation, ces éléments de marquage ont un pas de deux millimètres.

La [Fig.1A] représente la tête de lance 100 selon l'invention, dans un mode de réalisation.

Dans un mode de réalisation, l'embout de la tête de lance est muni d'un filetage avec un pas adapté à la granulométrie de l'enduit

La [Fig.1B] est une vue en coupe de la tête de lance 100 selon l'invention, dans un mode de réalisation.

On observe sur la [Fig.1B] qui est une vue en coupe, la tête de lance 100 selon l'invention, dans un mode de réalisation. On observe notamment le tube injecteur 103 et la vis 106 de blocage. On observe également sur la [Fig.1B] une butée pour le positionnement de l'injecteur 103 d'air.

On observe également sur la [Fig.1B], l'arrivée du produit (mortier, enduit), le conduit de passage de mortier et la chambre de mélange (air, produit).

La [Fig.1C] est autre vue de la tête de lance 100 selon la présente invention. On observe sur la [Fig.1C] le corps 101 réalisé par moulage et la buse 102.

On observe sur la [Fig.2] la tête de lance 100 selon l'invention, dans un mode de réalisation, en particulier la vanne pneumatique 104, la vanne 105 d'échappement et une vanne d'échappement de précision 107.

Cette vanne d'échappement de précision 107 complémentaire permet un réglage précis du débit d'air pour la réalisation des finitions grain ou brutes de projection.

Ces différentes vannes permettent d'ajuster le débit d'air dans la tête de lance 100.

Les Figures 3A et 3B illustrent le tube injecteur 103.

Selon l'invention, l'injecteur 103 d'air est fixe.

Dans un mode de réalisation, l'injecteur 103 est un tube en acier.

Dans un mode de réalisation, l'injecteur 103 a un diamètre de 10 millimètres.

Les Figures 4A, 4B, 4C et 4D illustrent la buse 102 de la tête de lance 100 selon l'invention.

La buse 102 est vissée sur ledit corps 101, permettant un bon réglage de la position de l'injecteur 103, Elle comporte également une vis 106 de blocage, permettant de bloquer l'injecteur 103.

Dans la présente invention, la buse 102 avance et recule pour ajuster le jet de projection d'enduit, qui est un mélange d'air et de produit. La buse 102 est vissée sur le corps 101. Ceci permet d'obtenir un bon réglage de la position de la buse par rapport à l'injecteur d'air.

La buse 102 possède une forme conique et canalise bien le produit vers la sortie.

Des buses, avec un orifice de différents diamètres, se vissent sur la tête de lance 100 selon l'invention.

Le vissage ou le dévissage de la buse permet son positionnement par rapport au tube d'injection d'air, qui reste fixe. On peut ainsi faire varier la largeur du jet pendant la projection, ce qui évite les projections non souhaitées.

Les Figures 5A, 5B, 5C, 5D et 5D représentent le corps 101 de la tête de lance 100 selon l'invention.

On observe ainsi le corps 101 de la tête de lance 100 selon différents angles. Le corps 101 comporte un conduit, permettant le passage du produit.

Dans un mode de réalisation, la tête de lance 100 selon l'invention comporte des moyens pour se raccorder directement au tuyau d'arrivée du produit (enduit ou mortier) ou bien au moyen d'un élément intermédiaire comportant un raccord rapide supportant une pression de quarante bars.

Dans un mode de réalisation, les orifices correspondant à la vanne 105 d'échappement et à la vanne d'échappement de précision 107 sont positionnés face à face et perpendiculairement au corps 101, leur croisement avec le conduit en provenance de la vanne d'alimentation 104 formant chambre de distribution, comme cela est illustré [Fig.1C].

Ainsi, la tête de lance selon la présente invention permet, de façon plus ergonomique, de réaliser la projection d'enduits, notamment sur des façades de bâtiments.

## Revendications

1. Tête de lance (100) pour la projection d'enduits, comportant:
∘ un corps (101) réalisé par moulage,
∘ une buse (102) mobile par vissage,
∘ un injecteur (103) d'air fixe,
∘ une vanne d'alimentation (104) et une vanne (105) d'échappement, qui permettent d'ajuster le débit d'air dans la tête de lance (100),
∘ une vis (106) de blocage, permettant le maintien de l'injecteur (103) d'air dans sa position après sa mise en place,
ladite buse (102) étant vissée sur ledit corps (101), permettant un bon réglage de sa position par rapport à l'injecteur (103),
la tête de lance étant **caractérisée en ce qu'**elle comporte en outre des éléments de marquage, permettant d'ajuster précisément l'avancée ou le recul de la buse (102) afin d'ajuster le jet de projection d'enduit et d'offrir un repère par rapport à la position de l'injecteur (103) d'air.

2. Tête de lance (100) selon la revendication 1, **caractérisée en ce qu'**elle comporte une vis pointeau permettant de maintenir la position de l'injecteur (103).

3. Tête de lance (100) selon la revendication 1 ou 2, **caractérisée en ce que** ledit injecteur (103) est un tube en acier.

4. Tête de lance (100) selon l'une des revendications précédentes, **caractérisée en ce qu'**elle comporte en outre une vanne d'échappement de précision (107) complémentaire permettant un réglage précis du débit d'air pour la réalisation des finitions grain ou brutes de projection.

5. Tête de lance (100) selon la revendication 4, **caractérisée en ce que** lesdits éléments de marquage ont un pas de deux millimètres.

6. Tête de lance (100) selon l'une des revendications précédentes, **caractérisée en ce que** la buse (102) possède une forme conique.

7. Tête de lance (100) selon l'une des revendications précédentes, **caractérisée en ce qu'**elle comporte des moyens pour se raccorder directement au tuyau d'arrivée de l'enduit ou bien au moyen d'un élément intermédiaire comportant un raccord rapide supportant une pression de quarante bars.

8. Tête de lance (100) selon la revendication 3, **caractérisée en ce que** les orifices correspondant à la vanne (105) d'échappement et à la vanne d'échappement de précision (107) sont positionnés face à face et perpendiculairement au corps (101), leur croisement avec le conduit en provenance de la vanne d'alimentation (104) formant chambre de distribution.

9. Lance pour la projection d'enduits, comportant une tête de lance (100)
selon l'une des revendications précédentes.

## Patentansprüche

1. Lanzenkopf (100) zum Spritzen von Putz, umfassend:
- einen durch Gießen hergestellten Körper (101),
- eine schraubbewegliche Düse (102),
- einen festen Luftinjektor (103),
- ein Einlassventil (104) und ein Auslassventil (105), die es ermöglichen, den Luftdurchsatz im Lanzenkopf (100) anzupassen,
- eine Feststellschraube (106), die es ermöglicht, den Luftinjektor (103) nach dessen Einrichtung an seiner Position zu halten,
wobei die Düse (102), die auf den Körper (101) geschraubt wird, eine gute Regelung ihrer Position in Bezug auf den Injektor (103) ermöglicht,
wobei der Lanzenkopf **dadurch gekennzeichnet ist, dass** er weiter Markierungselemente umfasst, die es ermöglichen, die Vorwärtsbewegung oder die Rückwärtsbewegung der Düse (102) präzise anzupassen, um den Spritzstrahl des Putzes anzupassen und einen Anhaltspunkt in Bezug auf die Position des Luftinjektors (103) zu bieten.

2. Lanzenkopf (100) nach Anspruch 1, **dadurch gekennzeichnet, dass** er eine Spitzschraube umfasst, die es ermöglicht, die Position des Injektors (103) zu halten.

3. Lanzenkopf (100) nach Anspruch 1 oder 2, **dadurch gekennzeichnet, dass** der Injektor (103) ein Stahlrohr ist.

4. Lanzenkopf (100) nach einem der vorstehenden Ansprüche, **dadurch gekennzeichnet, dass** er weiter ein zusätzliches Präzisionsauslassventil (107) umfasst, das eine präzise Regelung des Luftdurchsatzes für die Herstellung von gekörnten oder rohen Spritzoberflächen ermöglicht.

5. Lanzenkopf (100) nach Anspruch 4, **dadurch gekennzeichnet, dass** die Markierungselemente eine Teilung von zwei Millimetern aufweisen.

6. Lanzenkopf (100) nach einem der vorstehenden Ansprüche, **dadurch gekennzeichnet, dass** die Düse (102) eine konische Form besitzt.

7. Lanzenkopf (100) nach einem der vorstehenden Ansprüche, **dadurch gekennzeichnet, dass** er Mittel umfasst, um direkt an den Zulaufschlauch des Putzes angeschlossen zu werden, oder auch mittels eines Zwischenelementes, das einen Schnellanschluss umfasst, der einem Druck von vierzig Bar standhält.

8. Lanzenkopf (100) nach Anspruch 3, **dadurch gekennzeichnet, dass** die Öffnungen, die dem Auslassventil (105) und dem Präzisionsauslassventil (107) entsprechen, einander zugewandt und senkrecht zum Körper (101) positioniert sind, wobei ihre Kreuzung mit der vom Einlassventil (104) kommenden Leitung eine Verteilkammer bildet.

9. Lanze zum Spritzen von Putz, die einen Lanzenkopf (100) nach einem der vorstehenden Ansprüche umfasst.

## Claims

1. Lance head (100) for the projection of coatings, including:
- a body (101) made by molding,
- a nozzle (102) mobile via screwing,
- a stationary air injector (103),
- a supply valve (104) and an exhaust valve (105), which allow to adjust the flow rate of air in the lance head (100),
- a blocking screw (106), allowing to maintain the air injector (103) in its position after it is put in place,
said nozzle (102) being screwed onto said body (101), allowing a good adjustment of its position with respect to the injector (103),
the lance head being **characterized in that** it further includes marking elements, allowing to precisely adjust the forward or rearward movement of the nozzle (102) in order to adjust the coating-projection jet and provide a reference with respect to the position of the air injector (103).

2. Lance head (100) according to claim 1, **characterized in that** it includes a cone-point set screw allowing to maintain the position of the injector (103).

3. Lance head (100) according to claim 1 or 2, **characterized in that** said injector (103) is a tube made of steel.

4. Lance head (100) according to one of the preceding claims, **characterized in that** it further includes a complementary precision exhaust valve (107) allowing precise adjustment of the flow rate of air for the creation of grainy or crude projection finishes.

5. Lance head (100) according to claim 4, **characterized in that** said marking elements have a spacing of two millimeters.

6. Lance head (100) according to one of the preceding claims, **characterized in that** the nozzle (102) has a conical shape.

7. Lance head (100) according to one of the preceding claims, **characterized in that** it includes means for being connected directly to the hose for supplying the coating or via an intermediate element including a quick-release coupling supporting a pressure of forty bar.

8. Lance head (100) according to claim 3, **characterized in that** the orifices corresponding to the exhaust valve (105) and to the precision exhaust valve (107) are positioned face to face and perpendicularly to the body (101), their intersection with the duct coming from the supply valve (104) forming a distribution chamber.

9. Lance for the projection of coatings, including a lance head (100) according to one of the preceding claims.
